# EUROPÄISCHE PATENTSCHRIFT

(11) **EP 1 675 485 B1**
(45) Veröffentlichungstag und Bekanntmachung des Hinweises auf die Patenterteilung: **22.08.2007**
(21) Anmeldenummer: 04789923.2
(22) Anmeldetag: 05.10.2004
(51) Int. Cl.: A41D 13/00, A41D 13/02

(54) **SPIELERBEKLEIDUNG**
SPORTS CLOTHING
VETEMENT DE SPORT

(30) Priorität: 16.10.2003 DE 20316079 U
(43) Veröffentlichungstag der Anmeldung: 05.07.2006
(73) Patentinhaber: PUMA Aktiengesellschaft Rudolf Dassler Sport, 91074 Herzogenaurach (DE)
(72) Erfinder: ETZOLD, Arne, 90513 Zirndorf (DE); VOSS, Verena, 90409 Nürnberg (DE); STEPHENSON, Henry, Samuel, 90411 Nürnberg (DE)
(74) Vertreter: Gosdin, Michael
(86) Internationale Anmeldenummer: PCT/DE2004/002210
(87) Internationale Veröffentlichungsnummer: WO 2005/039337

(56) Entgegenhaltungen:
- WO-A-00/32067
- WO-A-03/022084
- DE-A1- 19 827 784
- US-A- 3 790 963
- US-A- 5 867 827
- US-B1- 6 332 221

## Beschreibung

Die Erfindung betrifft eine Spielerbekleidung für Mannschaftsballsportarten, insbesondere für Fußball, für Rugby, für Handball oder für Basketball, die ein Oberteil und eine Hose aufweist.

Spielerbekleidung dieser Art ist im Stand der Technik hinlänglich bekannt, siehe z.B. die WO 03/0 220 84, und zumeist für diverse Mannschafts-Ballsportarten gemäß geltender Spielregularien vorgeschrieben.

Im Fußball schreiben diesbezüglich beispielsweise die UEFA-Regeln vor, in welcher Weise die aus Oberteil und Hose bestehende Fußballbekleidung zu tragen ist. Unter anderem ist es vorgeschrieben, dass das Hemd (Oberteil) in die Hose einzustecken ist, was es insbesondere bei Spielverstößen (Körperkontakt der Spieler) notwendig macht, von Zeit zu Zeit die Spielerbekleidung in ordnungsgemäßen Zustand zu bringen.

Problematisch ist es weiterhin, dass es bei bekannter Fußballbekleidung relativ leicht ist, den Spieler zu greifen, was ihn behindert.

Der Erfindung liegt die **Aufgabe** zugrunde, eine Spielerbekleidung der gattungsgemäßen Art derart weiterzubilden, dass ein Greifen des Spielers an der Kleidung erschwert ist. Weiterhin soll das Einhalten bestehender Spielregularien hinsichtlich der Vorschriften für das Tragen der Spielerbekleidung vereinfacht werden. Die Spielerbekleidung soll insbesondere auch unter rauen Spielbedingungen in vorschriftsmäßiger Position bleiben, ohne dass der Spieler dafür besondere Sorge tragen muss. Angestrebt wird darüber hinaus, dass ein optimaler Sitz der Spielerbekleidung unter möglichst allen in Frage kommenden Bedingungen erhalten bleibt, was im Zusammenhang mit der Spielerbekleidung als Werbeträger Bedeutung hat.

Die **Lösung** dieser Aufgabe bei einer Spielerbekleidung gemäss dem Oberbegriff des Anspruchs 1 ist gekennzeichnet durch eine über der Hose angeordnete Überhose.

Insbesondere ist vorgesehen, dass Oberteil und Hose miteinander vernäht sind. Die Oberteil und Hose verbindende Naht kann dabei vollständig um den Hüftbereich der Spielerbekleidung herum verlaufen. In diesem Bereich kann ein elastisches Band (Gummiband) mit angeordnet (eingenäht) sein, was den Vorteil bietet, dass sowohl Hose als auch Oberteil im Hüftbereich am Körper des Spielers festgelegt sind.

Eine alternative Ausgestaltung sieht vor, dass Oberteil und Hose durch einen Reißverschluss miteinander verbunden sind. Weiterhin kommt für die Verbindung der beiden genannten Teile alternativ auch ein Klettverschluss oder ein Schnürverschluss in Betracht.

Mit dieser Ausgestaltung wird eine Spielerbekleidung geschaffen, die sich dadurch auszeichnet, dass ein Greifen des Spielers erschwert ist. Ferner verbleibt auch unter extremen Spielbedingungen, wie z. B. dem gegnerischen Reißen am Oberteil, die Spielerbekleidung zuverlässig in vorschriftsmäßiger Position, ohne dass der Spieler hierzu aktiv etwas tun muss. Die erläuterte Ausgestaltung stellt zudem sicher, dass die Spielerbekleidung optimal am Körper des Spielers anliegt und in bestmöglicher Position gehalten wird.

Eine Weiterbildung sieht vor, dass das Oberteil mindestens einen Verschluss, vorzugsweise einen Reißverschluss, einen Klettverschluss oder einen Schnürverschluss, zum Öffnen des Halsdurchtritts aufweist. Bevorzugt verläuft der mindestens eine Verschluss im Schulterbereich oder entlang der Wirbelsäule des Spielers. Eine besonders vorteilhafte Ausgestaltung wird erreicht, wenn zwei seitlich vom Halsdurchtritt aus im Schulterbereich angeordnete Verschlüsse, insbesondere Reißverschlüsse, vorgesehen werden. Weiterhin kann im Halsbereich ein elastisches Band angeordnet sein, insbesondere an der Vorderseite des Halsdurchtritts.

Mit diesen Maßnahmen wird erreicht, dass die Spielerbekleidung trotz der einstückigen Ausbildung in besonders einfacher Weise an- und ausgezogen werden kann und im angezogenen Zustand eine optimale Passform hat.

Mit Vorteil ist vorgesehen, dass die Hose aus elastischem Material besteht und so geschnitten ist, dass sie sich um die Oberschenkel des Spielers anlegt. Hierdurch wird in besonders vorteilhafter Weise erreicht, dass die Oberschenkelmuskeln des Spielers durch Ausübung einer leichten Kompression diese unterstützt und warm hält. Vorteilhafterweise wird damit auch erreicht, dass ein Ergreifen der Hose durch einen gegnerischen Spieler erschwert wird.

Gemäß einer weiteren Fortbildung ist vorgesehen, dass über der Hose eine Überhose angeordnet ist. Diese kann an der Stelle an der Hose angenäht sein, an der Oberteil und Hose miteinander verbunden, insbesondere vernäht, sind.

Herstellungstechnische Vorteile ergeben sich, wenn Oberteil, Hose und Überhose mit einer einzigen Naht miteinander verbunden sind.

Die Überhose kann länger ausgebildet sein als die Hose der Spielerbekleidung, die Hose steht dann also nicht nach unten über die Überhose vor.

Eine weitere Ausbildung der erfindungsgemäßen Spielerbekleidung sieht vor, dass Oberteil und/oder Hose bzw. Überhose mit mindestens einer Ventilationsöffnung versehen sind. Hierdurch wird eine optimale Durchlüftung sichergestellt. Die Ventilationsöffnungen können im Oberteil angeordnet sein und im wesentlichen horizontal verlaufen. Aus optischen Gründen empfiehlt sich bei der Anordnung der Ventilationsöffnungen in der Hose bzw. in der Überhose, dass diese im seitlichen Bereich der Hose bzw. Überhose angeordnet werden und im wesentlichen vertikal verlaufen.

Als Material für Oberteil und/oder Hose bzw. Überhose kommt mit Vorteil ein hochelastischer Stoff in Frage, was den Vorteil bietet, dass sich die Spielerbekleidung eng an den Körper des Spielers anlegt und es für gegnerische Spieler damit besonders schwer wird, die Spielerbekleidung zu greifen und an ihr zu reißen. Ein derartiges Gammaterial erhöht zudem infolge seiner Elastizität die Beweglichkeit des Spielers, weil die Spielerbekleidung nur eine geringe Widerstandskraft auf die Bewegungen des Spielers ausübt. Garne mit dem bevorzugten elastischen Verhalten sind beispielsweise unter der Markenbezeichnung "Elasthan" oder "Lycra" bekannt.

Als Faden zum Vernähen der einzelnen Bestandteile der Spielerbekleidung, d. h. insbesondere zum Vernähen von Oberteil und Hose bzw. zum Einnähen der Ventilationsöffnungen, kommt vorzugsweise ebenfalls ein hochelastisches Garn zur Anwendung; besonders gut geeignete elastische Garne für diesen Anwendungszweck sind beispielsweise unter der Markenbezeichnung "Saba-Flex" bekannt. Hierdurch kann in vorteilhafter Weise der Naht zwischen Oberteil und Hose eine hohe Elastizität verliehen werden; dies gilt analog für die Nähte der Ventilationsöffnungen.

Obwohl die Spielerbekleidung erfindungsgemäß einteilig ausgebildet ist, Oberteil und Hose also miteinander verbunden sind, besteht die Möglichkeit, Oberteil und Hose bzw. Überhose farblich unterschiedlich auszubilden und damit den optischen Eindruck zu erzeugen, als handle es sich um klassische Spielerbekleidung, die zweiteilig (Oberteil und Hose) ausgebildet ist. Ohne Aufgabe eines bekannten Erscheinungsbildes kann daher die vorteilhafte Funktionalität der erfindungsgemäßen Spielerbekleidung genutzt werden.

In der Zeichnung ist ein Ausführungsbeispiel der Erfindung dargestellt. Es zeigen:
- Fig. 1: die Vorderansicht einer Fußball-Spielerbekleidung,
- Fig. 2: die Seitenansicht der Fußball-Spielerbekleidung und
- Fig. 3: die Ansicht der Fußball-Spielerbekleidung von hinten.

Die Spielerbekleidung 1 ist im Ausführungsbeispiel als Fußball-Spielerbekleidung ausgebildet und besteht aus einem Oberteil 2 und einer Hose 3, die miteinander vernäht sind. Hierzu verläuft eine Naht 4 im Hüftbereich 5, und zwar in der Form, dass die Naht 4 vollständig um die Hüfte umläuft. In diesem Bereich der Naht 4 ist - was nicht näher dargestellt ist - ein elastisches Gummiband mit eingenäht, was sicherstellt, dass die Spielerbekleidung 1 im Hüfbereich 5 des Spielers festgelegt ist. Des weiteren ist hier, was ebenfalls in Fig. 1 nicht zu sehen ist, eine Schnürkordel zur manuellen Justierung angeordnet.

Zum An- und Ausziehen der Spielerbekleidung 1 sind seitlich des Halsdurchtritts 8 zwei sich im Schulterbereich zur Seite erstreckende Reißverschlüsse 6 und 7 angeordnet. Bei geöffneten Reißverschlüssen 6, 7 kann der Träger der Spielerbekleidung 1 durch die sich ergebende vergrößerte Öffnung im Bereich des Halsdurchtritts 8 mit den Füßen ins Innere der Spielerbekleidung gelangen und auf diese Art und Weise die Spielerbekleidung 1 anziehen. Hat der Spieler die Spielerbekleidung 1 angezogen, werden die Reißverschlüsse 6, 7 geschlossen und dadurch die Spielerbekleidung 1 am Körper des Spielers angelegt. Ein verbesserter Sitz wird dadurch erreicht, dass im Halsbereich ein elastisches Band 9 angeordnet ist.

Über der Hose 3 befindet sich eine Überhose 10. Herstellungstechnische Vorteile ergeben sich dadurch, dass Oberteil 2, Hose 3 und Überhose 10 durch eine einzige Naht, nämlich die Naht 4, miteinander bleibend verbunden sind.

Zur verbesserten Durchlüftung der Spielerbekleidung 1 sind Ventilationsöffnungen 11, 11', 11", 11'", 12 vorgesehen. Die im Oberteil 2 angeordneten Ventilationsöffnungen 11, 11', 11 ", 11"' verlaufen im Ausführungsbeispiel im wesentlichen horizontal und sind an beiden Seiten des Oberteils 2 angeordnet.

In der Überhose 10 ist je eine Ventilationsöffnung 12 an jeder der beiden Hosenseiten angeordnet, wobei diese im wesentlichen vertikal verlaufen.

Die Ventilationsöffnungen 11, 11', 11", 11"', 12 sind vorliegend als Einschnitte bzw. Ausschnitte im Oberteil 2 bzw. in der Überhose 10 ausgebildet, unter denen ein dünner Stoff mit guten Luftdurchgangseigenschaften angeordnet ist.

Die Spielerbekleidung 1 kann kurze oder lange Ärmel 13 aufweisen, wobei das Ausführungsbeispiel die kurzärmlige Variante zeigt.

Im Ausführungsbeispiel ist die Verbindung des Oberteils 2 mit der Hose 3 durch Vernähen illustriert. Es sei angemerkt, dass die Verbindung der beiden genannten Teile auch durch einen Reißverschluss, einen Klettverschluss oder einen Schnürverschluss oder in sonstiger Weise erfolgen kann.

### Bezugszeichenliste:

- 1: Spielerbekleidung
- 2: Oberteil
- 3: Hose
- 4: Naht
- 5: Hüftbereich
- 6: Reißverschluss
- 7: Reißverschluss
- 8: Halsdurchtritt
- 9: elastisches Band
- 10: Überhose
- 11: Ventilationsöffnung
- 11': Ventilationsöffnung
- 11": Ventilationsöffnung
- 11"': Ventilationsöffnung
- 12: Ventilationsöffnung
- 13: Ärmel

## Patentansprüche

1. Spielerbekleidung (1) für Mannschaftsballsportarten, insbesondere für Fußball, Rugby, Handball oder Basketball, die ein Oberteil (2) und eine Hose (3) aufweist, wobei Oberteil (2) und Hose (3) bei bestimmungsgemäßem Gebrauch einstückig ausgebildet sind,
**gekennzeichnet durch**
eine über der Hose (3) angeordnete Überhose (10).

2. Spielerbekleidung nach Anspruch 1, **dadurch gekennzeichnet, dass** die Überhose (10) an der Stelle an der Hose (3) angenäht ist, an der Oberteil (2) und Hose (3) miteinander verbunden sind.

3. Spielerbekleidung nach Anspruch 2, **dadurch gekennzeichnet, dass** Oberteil (2) und Hose (3) miteinander vernäht sind.

4. Spielerbekleidung nach Anspruch 3, **dadurch gekennzeichnet, dass** Oberteil (2), Hose (3) und Überhose (10) mit einer einzigen Naht (4) miteinander verbunden sind.

5. Spielerbekleidung nach Anspruch 3 oder 4, **dadurch gekennzeichnet, dass** die Oberteil (2) und Hose (3) verbindende Naht (4) vollständig um den Hüftbereich (5) umläuft.

6. Spielerbekleidung nach Anspruch 1, **dadurch gekennzeichnet, dass** Oberteil (2) und Hose (3) durch einen Reißverschluss miteinander verbunden sind.

7. Spielerbekleidung nach Anspruch 1, **dadurch gekennzeichnet, dass** Oberteil (2) und Hose (3) durch einen Klettverschluss miteinander verbunden sind.

8. Spielerbekleidung nach Anspruch 1, **dadurch gekennzeichnet, dass** Oberteil (2) und Hose (3) durch einen Schnürverschluss miteinander verbunden sind.

9. Spielerbekleidung nach einem der Ansprüche 1 bis 8, **dadurch gekennzeichnet, dass** im Verbindungsbereich zwischen Oberteil (2) und Hose (3) ein elastisches Band angeordnet ist.

10. Spielerbekleidung nach einem der Ansprüche 1 bis 9, **dadurch gekennzeichnet, dass** das Oberteil (2) mindestens einen Verschluss (6, 7), insbesondere einen Reißverschluss, einen Klettverschluss oder einen Schnürverschluss, zum Öffnen des Halsdurchtritts (8) aufweist.

11. Spielerbekleidung nach Anspruch 10, **dadurch gekennzeichnet, dass** der mindestens eine Verschluss (6, 7) im Schulterbereich oder entlang der Wirbelsäule verläuft.

12. Spielerbekleidung nach Anspruch 10 oder 11, **gekennzeichnet durch** zwei seitlich vom Halsdurchtritt (8) aus im Schulterbereich angeordnete Verschlüsse (6, 7), insbesondere Reißverschlüsse.

13. Spielerbekleidung nach einem der Ansprüche 1 bis 12, **dadurch gekennzeichnet, dass** im Halsbereich ein elastisches Band (9) angeordnet ist.

14. Spielerbekleidung nach einem der Ansprüche 1 bis 13, **dadurch gekennzeichnet, dass** die Hose (3) aus elastischem Material besteht und so geschnitten ist, dass sie sich um die Oberschenkel des Trägers anlegt.

15. Spielerbekleidung nach einem der Ansprüche 1 bis 14, **dadurch gekennzeichnet, dass** die Überhose (10) länger ausgebildet ist als die Hose (3).

16. Spielerbekleidung nach einem der Ansprüche 1 bis 15, **dadurch gekennzeichnet, dass** Oberteil (2) und/oder Hose (3) bzw. Überhose (10) mit mindestens einer Ventilationsöffnung (11, 11', 11", 11"', 12) versehen sind.

17. Spielerbekleidung nach einem der Ansprüche 1 bis 16, **dadurch gekennzeichnet, dass** Oberteil (2) und/oder Hose (3) aus hochelastischem Material bestehen.

18. Spielerbekleidung nach einem der Ansprüche 1 bis 17, **gekennzeichnet durch** einen Faden aus hochelastischem Material zur Herstellung von Nähten, insbesondere der Naht zwischen Oberteil (2) und Hose (3) bzw. Überhose (10) und den Nähten zum Ausgestalten der Ventilationsöffnungen (11, 11', 11", 11"', 12).

## Claims

1. Sports clothing (1) for team sports that use a ball, in particular for football, rugby, handball or basketball, which clothing has an upper part (2) and a pair of shorts (3), with upper part (2) and pair of shorts (3) being designed as a single piece for use as intended, **characterized by** a pair of overshorts (10) arranged over the pair of shorts (3).

2. Sports clothing according to Claim 1, **characterized in that** the pair of overshorts (10) is sewn to the pair of shorts (3) at the point at which the upper part (2) and pair of shorts (3) are joined to each other.

3. Sports clothing according to Claim 2, **characterized in that** upper part (2) and pair of shorts (3) are sewn to each other.

4. Sports clothing according to Claim 3, **characterized in that** upper part (2), pair of shorts (3) and pair of overshorts (10) are joined to one another by a single seam (4).

5. Sports clothing according to Claim 3 or 4, **characterized in that** the seam (4) joining upper part (2) and pair of shorts (3) runs all the way round the hip region (5).

6. Sports clothing according to Claim 1, **characterized in that** upper part (2) and pair of shorts (3) are joined to each other by a zip fastener.

7. Sports clothing according to Claim 1, **characterized in that** upper part (2) and pair of shorts (3) are joined to each other by a touch-and-close fastener.

8. Sports clothing according to Claim 1, **characterized in that** upper part (2) and pair of shorts (3) are joined to each other by a lace fastener.

9. Sports clothing according to one of Claims 1 to 8, **characterized in that** an elastic band is arranged in the joining region between upper part (2) and pair of shorts (3).

10. Sports clothing according to one of Claims 1 to 9, **characterized in that** the upper part (2) has at least one fastener (6, 7), in particular a zip fastener, a touch-and-close fastener or a lace fastener, for opening the neck passage (8).

11. Sports clothing according to Claim 10, **characterized in that** the at least one fastener (6, 7) runs in the shoulder region or along the spinal column.

12. Sports clothing according to Claim 10 or 11, **characterized by** two fasteners (6, 7), in particular zip fasteners, extending outwards from the neck passage (8) across the shoulder region.

13. Sports clothing according to one of Claims 1 to 12, **characterized in that** an elastic band (9) is arranged in the neck region.

14. Sports clothing according to one of Claims 1 to 13, **characterized in that** the pair of shorts (3) is composed of elastic material and is cut such that it fits tightly around the wearer's thighs.

15. Sports clothing according to one of Claims 1 to 14, **characterized in that** the pair of overshorts (10) is designed to be longer than the pair of shorts (3).

16. Sports clothing according to one of Claims 1 to 15, **characterized in that** upper part (2) and/or pair of shorts (3) and pair of overshorts (10) are provided with at least one ventilation opening (11, 11', 11", 11"', 12) .

17. Sports clothing according to one of Claims 1 to 16, **characterized in that** upper part (2) and/or pair of shorts (3) are composed of highly elastic material.

18. Sports clothing according to one of Claims 1 to 17, **characterized by** a thread of highly elastic material for producing seams, in particular the seam between upper part (2) and pair of shorts (3) and pair of overshorts (10), and the seams for forming the ventilation openings (11, 11', 11", 11''', 12).

## Revendications

1. Vêtement de sport (1) pour sports de ballon en équipe, notamment pour football, rugby, handball ou basketball, qui présente une partie supérieure (2) et un pantalon (3), la partie supérieure (3) et le pantalon (3) étant réalisés d'une seule pièce pour une utilisation conforme,
**caractérisé par**
un surpantalon (10) placé par-dessus le pantalon (3).

2. Vêtement de sport selon la revendication 1, **caractérisé en ce que** le surpantalon (10) est cousu au pantalon (3) à l'endroit où la partie supérieure (2) et le pantalon (3) sont assemblés l'un à l'autre.

3. Vêtement de sport selon la revendication 2, **caractérisé en ce que** la partie supérieure (2) et le pantalon (3) sont cousus ensemble.

4. Vêtement de sport selon la revendication 3, **caractérisé en ce que** la partie supérieure (2), le pantalon (3) et le surpantalon (10) sont assemblés ensemble par une couture unique (4).

5. Vêtement de sport selon la revendication 3 ou 4, **caractérisé en ce que** la couture (4) assemblant la partie supérieure (2) et le pantalon (3) entoure complètement la région de la hanche (5).

6. Vêtement de sport selon la revendication 1, **caractérisé en ce que** la partie supérieure (2) et le pantalon (3) sont assemblés l'un à l'autre par une fermeture à glissière.

7. Vêtement de sport selon la revendication 1, **caractérisé en ce que** la partie supérieure (2) et le pantalon (3) sont assemblés l'un à l'autre par une fermeture scratch.

8. Vêtement de sport selon la revendication 1, **caractérisé en ce que** la partie supérieure (2) et le pantalon (3) sont assemblés l'un à l'autre par une fermeture à lacet.

9. Vêtement de sport selon l'une quelconque des revendications 1 à 8, **caractérisé en ce que** dans la région de l'assemblage entre la partie supérieure (2) et le pantalon (3) est prévu un ruban élastique.

10. Vêtement de sport selon l'une quelconque des revendications 1 à 9, **caractérisé en ce que** la partie supérieure (2) présente au moins une fermeture (6, 7), notamment une fermeture à glissière, une fermeture scratch ou une fermeture à lacet, pour ouvrir le passage pour la tête (8).

11. Vêtement de sport selon la revendication 10, **caractérisé en ce que** l'au moins une fermeture (6, 7) s'étend dans la région des épaules ou le long de la colonne vertébrale.

12. Vêtement de sport selon la revendication 10 ou 11, **caractérisé par** deux fermetures (6, 7) disposées latéralement depuis le passage pour la tête (8) dans la région des épaules, notamment des fermetures à glissière.

13. Vêtement de sport selon l'une quelconque des revendications 1 à 12, **caractérisé en ce qu'**un ruban élastique (9) est prévu dans la région du cou.

14. Vêtement de sport selon l'une quelconque des revendications 1 à 13, **caractérisé en ce que** le pantalon (3) se compose de matériau élastique et est coupé de telle sorte qu'il s'applique autour de la cuisse de l'utilisateur.

15. Vêtement de sport selon l'une quelconque des revendications 1 à 14, **caractérisé en ce que** le surpantalon (10) est plus long que le pantalon (3).

16. Vêtement de sport selon l'une quelconque des revendications 1 à 15, **caractérisé en ce que** la partie supérieure (2) et/ou le pantalon (3) ou le surpantalon (10) sont pourvus d'au moins une ouverture d'aération (11, 11', 11", 11"', 12).

17. Vêtement de sport selon l'une quelconque des revendications 1 à 16, **caractérisé en ce que** la partie supérieure (2) et/ou le pantalon (3) se composent de matériau de grande élasticité.

18. Vêtement de sport selon l'une quelconque des revendications 1 à 17, **caractérisé par** un fil en matériau de grande élasticité pour la fabrication de coutures, notamment la couture entre la partie supérieure (2) et le pantalon (3) ou le surpantalon (10) et les coutures pour la configuration des ouvertures d'aération (11, 11', 11", 11"', 12).
